# EUROPÄISCHE PATENTSCHRIFT

(11) **EP 0 582 175 B1**
(45) Veröffentlichungstag und Bekanntmachung des Hinweises auf die Patenterteilung: **27.12.1996**
(21) Anmeldenummer: 93111955.6
(22) Anmeldetag: 27.07.1993
(51) Int. Cl.: F23D 14/46, F23D 14/04

(54) **Atmosphärische Vormischgasbrenneranordnung**
Atmospheric premix gas burner arrangement
Agencement pour brûleur atmosphérique à gaz prémélangé

(30) Priorität: 03.08.1992 AT 1561/92
(43) Veröffentlichungstag der Anmeldung: 09.02.1994
(73) Patentinhaber: Joh. Vaillant GmbH u. Co., D-42810 Remscheid (DE); n.v. Vaillant s.a., B-1620 Drogenbos (BE); VAILLANT S.A.R.L, 94045 Créteil Cedex (FR); VAILLANT Ges.m.b.H, 1231 Wien (AT); Vaillant Ltd., Rochester Kent ME2 4EZ (GB); Vaillant B.V., 1100 DT Amsterdam (NL); Vaillant GmbH, CH-8953 Dietikon 1 (CH)
(72) Erfinder: Hobmeyr, Ralph, D-42897 Remscheid (DE); Maas, Bruno-Gerhard, D-42855 Remscheid (DE)
(74) Vertreter: Heim, Johann-Ludwig, Dipl.-Ing.

(56) Entgegenhaltungen:
- EP-A- 0 315 580
- DE-A- 3 825 629
- US-A- 4 485 799

## Beschreibung

Die Erfindung bezieht sich auf eine Atmosphärische Vormischgasbrenneranordnung mit einer Brennerplatte, die eine Brennerkammer abschließt, die über mindestens ein Mischrohr mit einem Injektoreinlaß, der mit Gas beaufschlagt ist, verbunden ist.

Bei solchen Vormischgasbrenneranordnungen sind die Mischrohre als separate Teile ausgebildet, die einerseits mit der ebenfalls als Einzelteil ausgebildeten Brennerplatte mit einem ebenfalls als Einzelteil ausgebildeten Injektoreinlauf verbunden sind. Dabei ergeben sich jedoch beim Zusammenbau erhebliche Probleme, da relativ enge Toleranzen eingehalten werden müssen und die Herstellungsgenauigkeit bei den verschiedenen Einzelteilen nicht beliebig gesteigert werden kann.

Ziel der Erfindung ist es, diese Nachteile zu vermeiden und eine Vormischgasbrenneranordnung der eingangs erwähnten Art vorzuschlagen, die sich einfach und mit geringem Montageaufwand herstellen läßt.

Erfindungsgemäß wird dies dadurch erreicht, daß das Mischrohr durch einen aus dem Boden der Brennerplatte ausgeformten Mischrohrabschnitt und einem aus dem Injektoreinlauf ausgeformten Mischrohrabschnitt gebildet ist, welche beide ineinander gesteckt sind.

Durch diese Maßnahmen kann die gesamte Vormischgasbrenneranordnung aus lediglich zwei Teilen hergestellt werden, die einfach miteinander verbunden werden können. Außerdem ergibt sich dadurch eine sehr geringe Länge der Dichtkanten, verglichen mit den bekannten Lösungen, bei denen sich an beiden Seiten der Mischrohre Dichtkanten ergeben.

Dabei kann vorgesehen sein, daß der aus dem Boden der Brennerplatte ausgeformte Mischrohrabschnitt an seinem freien Ende zu einer Muffe ausgeformt ist.

Auf diese Weise können die beiden Teile der Vormischgasbrenneranordnung besonders leicht durch weitere Hilfsmittel zusammengebaut werden.

Weiter kann bei einer erfindungsgemäßen Vormischgasbrenneranordnung, bei der die Brennerplatte und der Injektoreinlaß über mehrere Mischrohre gleichmäßig miteinander verbunden sind, die in Reihen und Spalten angeordnet sind, vorgesehen sein, daß entlang einer jeden Reihe von Mischrohren ein Gasverteilrohr angeordnet ist.

Auf diese Weise ergibt sich ein sehr einfacher Aufbau der Vormischgasbrenneranordnung und eine Speisung der einzelnen Brennerkammern mit dem Gas-Luft-Gemisch.

Weiter kann vorgesehen sein, daß der Boden der Brennerplatte mit umlaufenden aufstehenden Wänden versehen ist, die in ihren oberen Bereichen mit einer umlaufenden Ausformung versehen ist, auf die ein mit umlaufenden Wänden, die zu den Wänden des Bodens im wesentlichen gegengleich geformt und auf die Wände des Bodens aufschnappbar sind.

Auf diese Weise kann die Brennerplatte sehr einfach hergestellt werden.

Die Erfindung wird nun anhand der Zeichnung näher erläutert, Dabei zeigen:
Figuren 1 und 2 einen Längs- und einen Querschnitt durch eine erfindungsgemäße Vormischgasbrenneranordnung,
Figur 3 eine Ansicht von oben auf eine erfindungsgemäße Vormischgasbrenneranordnung ohne Brennerplatte,
Figur 4 die Brennerplatte in Ansicht,
Figur 5 einen Schnitt durch die Brennerplatte und
Figur 6 ein Detail der Figur 5.

In allen Figuren bedeuten gleiche Bezugszeichen die gleichen Einzelheiten.

Die Vormischgasbrenneranordnung 1 weist einen atmosphärischen Gasbrenner und eine Brennerplatte 2 auf, die, wie aus der Figur 6 zu ersehen ist, einen von aufragenden Seitenwänden 4 umgebenden Boden 3 und einen auf diesen aufgesetzten Deckel 5 aufweist, der mit in der Figur 4 dargestellten Brenngemisch-Austrittsöffnungen 16 für eine Gas-Luft-Gemisch versehen sind, die als Schlitze 17 und Bohrungen 18 ausgebildet sind. Der Deckel 5 weist ebenfalls umlaufende Seitenwände 6 auf, die nach unten abstehen und die Seitenwände 4 übergreifen.

Dabei sind die Seitenwände 4 in ihrem oberen Endbereich mit einer konvex nach außen vorspringenden Ausformung 7 versehen. Die Seitenwände 6 des Deckels 5 sind mit einer im wesentlichen gegengleich zur Ausformung 7 ausgebildeten umlaufenden Sicke 8 versehen. An diese Sicke 8 schließt sich ein nach außen ausgebogener Bereich 9 an, der das Aufsetzen des Deckels 5 erleichtert.

Aus dem Boden 3 der aus Tiefziehblech hergestellten Brennerplatte 2 sind Mischrohrabschnitte 10 zum Beispiel durch Tiefziehen ausgeformt, wie dies aus der Figur 2, die die Brennerplatte 2 mit abgehobenem Deckel 5 zeigt, zu ersehen ist.

Die Mischrohrabschnitte 10 sind im wesentlichen trompetenartig ausgebildet und weisen an ihrem freien Ende eine angeformte Muffe 11 auf.

Aus einem im wesentlichen parallel zur Brennerplatte 2 angeordneten im Querschnitt im wesentlichen U-förmigen Injektoreinlaß 12 sind ebenfalls im wesentlichen trompetenförmige Mischrohrabschnitte 13 tiefgezogen, deren Enden in die Muffen 11 eingeschoben sind.

Im Inneren des Injektoreinlaufs 12 sind, wie aus der Figur 2 zu ersehen ist, Gasverteilrohre 14 angeordnet, die mit Gasdüsen 21 bestückt sind, die koaxial zu den Mischrohrabschnitten 13 ausgerichtet sind, die in Reihen 22 und Spalten 23 angeordnet sind.

Oberhalb der Brennerplatte 2 ist eine Wasser führende Kühlschlange 15 angeordnet.

## Patentansprüche

1. Atmosphärische Vormischgasbrenneranordnung mit einer Brennerplatte (2), die eine Brennerkammer abschließt, die über mindestens ein Mischrohr (10,13) mit einem Injektoreinlaß, der mit Gas beaufschlagt ist, verbunden ist, **dadurch gekennzeichnet**, daß das Mischrohr durch einen aus dem Boden (3) der Brennerplatte (2) ausgeformten Mischrohrabschnitt (10) und einem aus dem Injektoreinlaß (12) ausgeformten Mischrohrabschnitt (13) gebildet ist, welche beide ineinander gesteckt sind.

2. Vormischgasbrenneranordnung nach Anspruch 1, **dadurch gekennzeichnet**, daß der aus dem Boden (3) der Brennerplatte (2) ausgeformte Mischrohrabschnitt (10) an seinem freien Ende zu einer Muffe (11) ausgeformt ist.

3. Vormischgasbrenneranordnung nach Anspruch 1 oder 2, bei dem die Brennerplatte (2) und der Injektoreinlaß (12) über mehrere Mischrohre miteinander verbunden sind, die in Reihen und Spalten angeordnet sind, **dadurch gekennzeichnet**, daß entlang einer jeden Reihe von Mischrohren ein Gasverteilrohr (14) angeordnet ist.

4. Vormischgasbrenneranordnung nach einem der Ansprüche 1 bis 3, **dadurch gekennzeichnet**, daß der Boden (3) der Brennerplatte (2) mit umlaufenden aufstehenden Wänden (4) versehen ist, die in ihren oberen Bereichen mit einer umlaufenden Ausformung (7) versehen sind, auf die ein mit umlaufenden Wänden (6), die zu den Wänden (4) des Bodens (3) im wesentlichen gegengleich geformt und auf die Wände (4) des Bodens (3) aufgeschnappt sind, versehener Deckel (15) aufgesetzt ist.

## Claims

1. Atmospheric premixing-type gas burner arrangement with a burner plate (2) which closes a burner chamber connected via at least one mixer tube (10; 13) with an injector inlet to which gas is admitted, **characterized in that** the mixer tube is formed by a mixer tube section (10) shaped out of the bottom (3) of the burner plate (2), and a mixer tube section (13) shaped out of the injector inlet (12), which two sections are inserted one into the other.

2. Premixing-type gas burner arrangement as claimed in Claim 1, **characterized in that** the free end of the mixer tube section (10) shaped out of the bottom (3) of the burner plate (2) is designed as a coupling sleeve (11).

3. Premixing-type gas burner arrangement as claimed in Claim 1 or 2 in which the burner plate (2) and the injector inlet (12) are connected with each other by means of several mixer tubes arranged in rows and columns, **characterized in that** a gas distribution conduit (14) is provided along each row of mixer tubes.

4. Premixing-type gas burner arrangement as claimed in any of Claims 1 to 3, **characterized in that** the bottom (3) of the burner plate (2) is provided with circumferential upright walls (4) which in their upper range have a bulged-out circumferential portion (7) and onto which a cover (5) is snap-fitted which has circumferential walls (6) whose configuration is essentially a replica of the bulged-out walls (4) of the bottom (3).

## Revendications

1. Brûleur à gaz à mélange préalable à becs multiples, comprenant une platine (2) qui recouvre une chambre reliée par au moins un tube mélangeur (10, 13) à une entrée de gaz, **caractérisé par le fait** que le tube mélangeur est formé par un tronçon (10) partant du fond (3) de la platine (2), et d'un tronçon (13) venant de l'entrée (12), tronçons emboîtés l'un dans l'autre.

2. Brûleur à gaz à mélange préalable à becs multiples suivant la revendication 1, **caractérisé par le fait** que le bout libre du tronçon de tube mélangeur (10) partant du fond (3) de la platine (2) est muni d'un manchon (11).

3. Brûleur à gaz à mélange préalable à becs multiples suivant la revendication 1 ou 2, où la platine et l'entrée de gaz sont reliées entre elles par plusieurs tubes mélangeurs disposés en rangées, **caractérisé par le fait** que le long de chaque rangée de tubes mélangeurs est disposé un tube distributeur de gaz (14).

4. Brûleur à gaz à mélange préalable à becs multiples suivant l'une des revendications 1 à 3, **caractérisé par le fait** que le fond (3) de la platine (2) est muni tout autour d'un rebord (4) comportant tout au long dans sa partie supérieure un bord bombé (7), et sur lequel est posé un couvercle (5) muni tout autour d'un rebord (6) de forme essentiellement égale mais opposée à celle du rebord (4) du fond (3), sur lequel le rebord (6) s'applique par enclenchement.
